# EUROPÄISCHE PATENTSCHRIFT

(11) **EP 0 566 573 B1**
(45) Veröffentlichungstag und Bekanntmachung des Hinweises auf die Patenterteilung: **04.01.1995**
(21) Anmeldenummer: 91918199.0
(22) Anmeldetag: 19.10.1991
(51) Int. Cl.: F04C 29/06, F01N 1/08, F01N 7/00

(54) **SCHALLDÄMPFER**
SILENCER UNIT
SILENCIEUX

(30) Priorität: 27.10.1990 DE 4034253; 27.10.1990 DE 9014883 U; 27.10.1990 DE 9014888 U
(43) Veröffentlichungstag der Anmeldung: 27.10.1993
(73) Patentinhaber: FILTERWERK MANN & HUMMEL GMBH, D-71631 Ludwigsburg (DE); LEYBOLD AKTIENGESELLSCHAFT, D-63450 Hanau (DE)
(72) Erfinder: BERGES, Hanns-Peter, D-5000 Köln 90 (DE); BRENNER, Lothar, D-5358 Bad Münstereifel-Eicherscheid (DE); KRIEHN, Hartmut, D-5000 Köln 50 (DE); BAUER, Sascha, D-7159 Auenwald (DE)
(74) Vertreter: Leineweber, Jürgen, Dipl.-Phys.
(86) Internationale Anmeldenummer: EP9101991
(87) Internationale Veröffentlichungsnummer: WO9208053

(56) Entgegenhaltungen:
- FR-A- 332 837
- US-A- 3 032 139
- US-A- 3 612 216

## Beschreibung

Die Erfindung bezieht sich auf einen Schalldämpfer mit den Merkmalen des Oberbegriffs des Anspruchs 1.

Schalldämpfer befinden sich in der Regel im Endbereich von Abgasleitungen, die die den Auslaß einer Maschine (Motor, Pumpe oder dergleichen) verlassenden Gase ins Freie abführen.

Bei Rotations-Vakuumpumpen besteht beispielsweise das folgende Problem: Zu den Rotations-Vakuumpumpen gehören Einwellen- (Drehschieberpumpen, Sperrschieberpumpen oder dergleichen) und Zweiwellen- (Pumpen mit Rotorpaaren vom Schrauben-, Roots-, Klauen-Typ oder dergleichen) Pumpen, die darüberhinaus noch ein- oder mehrstufig ausgebildet sein können. Um das Saugvermögen derartiger Pumpen zu verbessern, besteht die Möglichkeit einer Drehzahlerhöhung. Damit steigt jedoch die Geräuschentwicklung stark an. Insbesondere erzeugen trocken (ölfreier Schöpfraum) laufende Zweiwellenvakuumpumpen sehr hohe Schalldruckpegel im Auspuffbereich.

Vakuumpumpen dieser Art werden häufig bei chemischen oder anderen Prozessen (Ätz-, Bedampfungsverfahren oder dergleichen) eingesetzt. Die in diesen Fällen von der Vakuumpumpe angesaugten Gase sind in der Regel umweltschädlich. An den Auslaß der Vakuumpumpe schließt sich deshalb eine fest installierte Abgasleitung an, die die geförderten Gase über Gaswäscher oder andere Reinigungsanlagen ins Freie abführt. Die insbesondere bei Ätz- und Bedampfungsverfahren abgesaugten Gase sind darüber hinaus häufig staubbeladen. Da bei derartigen Prozessen üblicherweise trockenlaufende Vakuumpumpen eingesetzt werden, besteht das Problem der Staubablagerungen insbesondere im Austrittsbereich der Pumpe und in den sich anschließenden Abgasleitungen.

Der vorliegenden Erfindung liegt deshalb die Aufgabe zugrunde, einen Schalldämpfer so zu gestalten, daß er auch beim Vorhandensein fest installierter Abgasleitungen in der Nähe der Maschine untergebracht werden kann, deren Geräusche reduziert werden sollen, und daß er ohne aufwendige Montagearbeiten an den Abgasleitungen auswechselbar ist, damit er beispielsweise bei Staubbelastungen ohne wesentliche Betriebsunterbrechungen ausgetauscht werden kann.

Erfindungsgemäß wird diese Aufgabe durch die kennzeichnenden Merkmale des Anspruchs 1 gelöst. Ein von einem Flansch- oder Kupplungsbauteil der vorgeschlagenen Art getragener Schalldämpfer hat den Vorteil, daß er ohne aufwendige Montagearbeiten an den Abgasleitungen schnell ausgewechselt werden kann. Darüber hinaus ergibt sich eine kompakte Bauweise, so daß der Schalldämpfer in der Regel noch innerhalb der äußeren Maschinenverkleidung untergebracht werden kann.

Schalldämpfer mit innerhalb ihres Gehäuses befindlichen Schikanen, die aus konzentrisch angeordneten, alternierend ineinandergreifenden und einseitig geschlossenen Rohrzylindern bestehen, sind aus der US-A-36 12 216 bekannt. Auch die zentrale Anordnung des Einlasses und die dezentrale Anordnung des Auslasses auf einer Stirnseite ist in diesem Dokument beschrieben. Ein Flansch- oder Kupplungsbauteil, das ein einfaches und schnelles Auswechseln des Schalldämpfers ermöglicht, ist jedoch nicht offenbart.

Besonders vorteilhaft ist die Verwendung des erfindungsgemäßen Schalldämpfers an den erwähnten Vakuumpumpen, die bei chemischen oder anderen Prozessen (Ätz-, Bedampfungsverfahren o. dgl.) eingesetzt werden. Die sich im Austrittsbereich der Pumpe ansammelden Staubablagerungen können ohne Betriebsunterbrechungen - beispielsweise durch Auswechseln des Schalldämpfers - beseitigt werden. Zusätzlich tritt der Effekt ein, daß sich die störenden Stäube vorzugsweise im erfindungsgemäßen Schalldämpfer ansammeln, so daß die Reinigung der vor und hinter dem Schalldämpfer befindlichen Leitungsführungen weitestgehend entfällt.

Weitere Vorteile und Einzelheiten der Erfindung sollen anhand von in den Figuren 1 bis 3 dargestellten Ausführungsbeispielen erläutert werden. Es zeigen
Figur 1 eine schematische Skizze, die eine Vakuumpumpe mit Schalldämpfer darstellt,
Figur 2 eine Vakuumpumpe mit Rotorpaaren vom Klauentyp, bei der der Einsatz des erfindungsgemäßen Schalldämpfers besondere Vorteile hat, und
Figur 3 einen Teilschnitt durch einen Schalldämpfer der hier betroffenen Art.

Die in Figur 1 schematisch dargestellte Vakuumpumpe 1 weist den Rotor 4 auf, der sich im vom Gehäuse 10 gebildeten Schöpfraum 11 befindet. Einlaß und Auslaß der Vakuumpumpe sind mit 29 bzw. 36 bezeichnet. An den Auslaß 36 schließt sich eine Abgasleitung 51 an, die in ein Flanschbauteil 52 mündet. Auch die weiterführende Abgasleitung 53 ist an das Flanschbauteil 52 angeschlossen. Am Flanschbauteil 52 ist ein nach Art einer Patrone ausgebildeter Schalldämpfer 54, wie er beispielsweise in Figur 3 dargestellt ist, lösbar befestigt. Diese Anordnung ermöglicht einen leichten und schnellen Wechsel des Schalldämpfers, ohne daß aufwendige Demontage- und Montagearbeiten an den Abgasleitungen 51, 53 selbst erforderlich sind.

Bei der in Figur 2 dargestellten Pumpe handelt es sich um eine dreistufige Vakuumpumpe 1 mit zwei Wellen 2 und 3 sowie drei Rotorpaaren 4, 5 bzw. 6 7 bzw. 8, 9. Die axiale Länge der Rotoren nimmt von der Saugseite zur Druckseite ab. Die Drehkolben sind vom Klauentyp (Northey, vgl. beispielsweise die EP-A-290 662) und rotieren in den Schöpfräumen 11, 12, 13, welche von den Schilden 14 bis 17 und den Gehäuseringen 18 bis 20 gebildet werden.

Die Wellen 2, 3 sind vertikal angeordnet. Dieses gilt ebenfalls für den neben dem Pumpengehäuse angeordneten Antriebsmotor 22. Unterhalb des unteren Lagerschildes 17 sind die Wellen 2, 3 mit Zahnrädern 23, 24 gleichen Durchmessers ausgerüstet, welche der Synchronisation der Bewegung der Rotorpaare 4, 5 bzw. 6, 7 bzw. 8, 9 dienen. Auch der Antriebsmotor 22 weist an seiner Unterseite ein Zahnrad 25 auf. Die Antriebsverbindung wird hergestellt durch ein weiteres Zahnrad 26, das mit den Zahnrädern 24 und 25 in Eingriff steht.

In dem oberen Lagerschild 14 und dem unteren Lagerschild 17 stützen sich die Wellen 2, 3 über Wälzlager 27 ab. Der obere Lagerschild 14 ist mit einem horizontal angeordneten Anschlußflansch 28 ausgerüstet, welcher den Einlaß 29 der Pumpe bildet. Der Einlaßkanal 31 mündet stirnseitig (Öffnung 32) in den Schöpfraum 11 der ersten Stufe. Die stirnseitig angeordnete Auslaßöffnung der ersten Stufe ist mit 33 bezeichnet und führt in den Verbindungskanal 34. Der im Schild 15 befindliche Verbindungskanal 34 steht mit der Einlaßöffnung 35 der zweiten Stufe in Verbindung. Der Lagerschild 16 ist entsprechend gestaltet. Unterhalb der untersten (dritten) Pumpstufe befindet sich der Auslaß 36, der mit der stirnseitigen Auslaßöffnung 37 im unteren Lagerschild 17 in Verbindung steht. Bei trocken laufenden Pumpen dieser Art bestehen die eingangs geschilderten Probleme (Geräuschentwicklung, Staubablagerungen in den Abgasleitungen) häufig in besonderem Maße. Durch die Erfindung werden sie weitestgehend beseitigt.

Unterhalb des aus Pumpengehäuse und Motor bestehenden Systems ist ein Öl enthaltender Raum 40, gebildet von einer gemeinsamen Wellenwanne 41, vorgesehen. In diese Wellenwanne 41 hinein ragt eine mit der Welle 2 verbundene Ölpumpe 42. Von der Ölpumpe aus erstrecken sich im einzelnen nicht dargestellt Schmiermittelkanäle zu den Stellen der Pumpe (Lager, Eingriffe der Zahnräder 23 bis 26, Simmerringe oder dergleichen), welche einer Ölschmierung bedürfen.

Das dargestellte Ausführungsbeispiel der dreistufigen Zweiwellenvakuumpumpe ist wassergekühlt. Dazu sind in den Seitenschilden 14 und 17 Kühlwasserkanäle 43 und 44 vorgesehen. Kühlwassereinlaß und -auslaß sind mit 45 und 46 bezeichnet. Der Kühlwassereinlaß 45 ist an der untersten Stelle des Kanalsystems 43, 44 angeordnet, so daß ein einfacher Kühlwasserablaß möglich und eine vollständige Entleerung sichergestellt sind.

Die Austrittsöffnung 36 der Pumpe 1 wird gebildet von einem Anschlußstutzen 55, der ein Kupplungsbauteil 56 trägt, an dem seinerseits der Schalldämpfer 54 lösbar befestigt ist. Der Schalldämpfer 54, das Kupplungsbauteil 56 sowie noch ein wahlweise zwischen Kupplungsbauteil 56 und Anschlußstutzen 55 einsetzbares Zwischenbauteil 57 sind in Figur 3 vergrößert dargestellt. Während des Betriebs der Pumpe 1 sind das Kupplungsbauteil 56 und der Anschlußstutzen 55 miteinander verbunden, entweder unmittelbar oder über das Zwischenbauteil 57. Das Zwischenbauteil 57 dient der Halterung von Sensoren 58, beispielsweise Drucksensoren, deren Funktion weiter unten noch beschrieben wird. Auch Gasart-Sensoren können an dieser Stelle angeordnet sein.

Das Kupplungsbauteil 56 weist eine zentrale Durchtrittsöffnung 61 auf, die teilweise - schalldämpferseitig - mit einem Innengewinde 62 ausgerüstet ist. In dieses Gewinde 62 einschraubbar ist ein mit einem entsprechenden Außengewinde ausgerüsteter Rohrstutzen 63, welcher gleichzeitig den Eintritt 64 des Schalldämpfers 54 bildet. An die Eintrittsöffnung 64 schließt sich ein zentraler Innenraum 65 an, der von konzentrischen Schikaneblechen 66 umgeben ist. Es handelt sich um konzentrisch angeordnete, alternierend ineinander greifende, einseitig geschlossene Rohrzylinder, die eine Mehrfachumlenkung der hindurchtretenden Gase bewirken (vgl. die eingezeichneten Pfeile). Der äußere Zylinder ist mit seitlichen Öffnungen 67 ausgerüstet, so daß die Gase in einen äußeren Ringraum 68 gelangen. Dieser äußere Ringraum 68 steht mit einer oder mehreren dezentralen Austrittsöffnungen 69 in Verbindung.

Den Austrittsöffnungen 69 ist ein schalldämpferseitig offener im Kupplungsbauteil 56 befindlicher Kanal, vorzugsweise Ringkanal 71, zugeordnet. Dieser ist mit einer radialen Erweiterung 72 versehen, an die die weiterführende Abgasleitung 53 angeschlossen ist. Zur äußeren Abdichtung des Schalldämpfers 54 gegenüber dem Kupplungsbauteil 56 ist ein peripherer Dichtungsring 73 vorgesehen, der konzentrisch zum Rohrstutzen 63 angeordnet ist. Auch das Flanschbauteil 52 und der Schalldämpfer 54 nach Figur 1 sind zweckmäßig wie das Kupplungsbauteil 56 bzw. der Schalldämpfer 54 nach Figur 3 ausgebildet.

Bei den beschriebenen Ausführungsbeispielen gelangt das Abgas aus dem Pumpenauslaß (36) in den Innenraum (65) des Schalldämpfers (54). Die sich daran anschließende mehrfache Umlenkung bewirkt die erwünschte Schalldämpfung. Danach treten die Abgase aus den Austrittsöffnungen (69) aus und gelangen über den Ringkanal (71) im Kupplungsbauteil (56) in die Abgasleitung (53).

Wie bereits erwähnt, dient ein wahlweise zwischen Kupplungsbauteil (56) und Auslaßstutzen (55) einbaubares Zwischenbauteil der Halterung von Sensoren (58). Beim Ausführungsbeispiel nach Figur 3 steht ein Sensor (58) mit dem Schalldämpfer-Eintrittsbereich in Verbindung. Für den Fall von Staubablagerungen im Schalldämpfer (54) erhöht sich der Strömungswiderstand, was eine Druckerhöhung im Eintrittsbereich des Schalldämpfers zur Folge hat. Mit Hilfe des Drucksensors kann deshalb die Belastung des Schalldämpfers (54) mit Ablagerungen überwacht werden.

Beim Ausführungsbeispiel nach Figur 3 ist außerdem noch ein weiterer Drucksensor (58) dargestellt, der über die Bohrung (74) mit dem Austrittsbereich des Schalldämpfers (54) in Verbindung steht. Bei einer derartigen Verwendung von zwei Drucksensoren (58) besteht die Möglichkeit, die Staubbelastung des Schalldämpfers (54) durch Beobachtung der Differenz der von den Sensoren aufgenommenen Drücke zu beobachten.

## Patentansprüche

1. Schalldämpfer (54) mit einem im wesentlichen zylindrischen Gehäuse, mit einem zentralen, auf einer Stirnseite angeordneten Eintritt (64), mit einer oder mehreren auf der gleichen Stirnseite dezentral angeordneten Austrittsöffnungen (69) und mit innerhalb des Gehäuses befindlichen Schikanen, die aus konzentrisch angeordneten, alternierend ineinandergreifenden und einseitig geschlossenen Rohrzylindern (66) bestehen und eine Mehrfachumlenkung der Gase auf ihrem Weg vom zentralen Eintritt (64) zum dezentralen Austritt (69) bewirken, dadurch gekennzeichnet, daß ein Flansch- oder Kupplungsbauteil (52, 56) vorgesehen ist, welches eine zentrale Durchtrittsöffnung (61) aufweist, in die eine mit dem Auslaß (36) einer Maschine oder Pumpe (1) in Verbindung stehende Abgasleitung (51) mündet, und welches einen dezentral angeordneten Kanal, vorzugsweise einen die Durchtrittsöffnung (61) umgebenden Ringkanal (71), aufweist, an den eine weiterführende Abgasleitung (53) angeschlossen ist, daß der Schalldämpfer (54) am Flansch- oder Kupplungsbauteil (52, 56) lösbar befestigt ist und daß das Flansch- oder Kupplungsbauteil (52, 56) den Schalldämpfer (54) in seiner Betriebsstellung derart trägt, daß einerseits der Auslaßstutzen (55) der Maschine oder Pumpe über die zentrale Durchtrittsöffnung (61) im Kupplungsbauteil (56) mit der zentralen Eintrittsöffnung (64) des Schalldämpfers (54) und andererseits die dezentrale(n) Auslaßöffnung(en) (69) des Schalldämpfers (54) über den dezentral angeordneten Kanal (71) mit der weiterführenden Auspuffleitung (53) verbunden ist (sind).

2. Schalldämpfer nach Anspruch 1, dadurch gekennzeichnet, daß der zentralen Eintrittsöffnung (64) des Schalldämpfers (54) ein Rohrstutzen (63) mit einem Außengewinde zugeordnet ist und daß die zentrale Durchtrittsöffnung (61) im Flansch- oder Kupplungsbauteil (52, 56) mit einem Innengewinde ausgerüstet ist.

3. Schalldämpfer nach Anspruch 1 oder 2, dadurch gekennzeichnet, daß zur äußeren Abdichtung des Schalldämpfers (54) gegenüber dem Flansch- oder Kupplungsbauteil (52, 56) ein peripherer, konzentrisch zum Rohrstutzen (63) angeordneter Dichtungsring (73) vorgesehen ist.

4. Schalldämpfer nach einem der vorhergehenden Ansprüche, dadurch gekennzeichnet, daß dem Eintritt (64) des Schalldämpfers (54) ein Drucksensor (58) zugeordnet ist.

5. Schalldämpfer nach einem der vorhergehenden Ansprüche, dadurch gekennzeichnet, daß dem Flansch- oder Kupplungsbauteil (52, 56) ein Zwischenbauteil (57) zum Anschlup von Sensoren (58) vorgelagert ist.

6. Schalldämpfer nach Anspruch 4 oder 5, dadurch gekennzeichnet, daß dem Eintritt (64) und dem Austritt (69) des Schalldämpfers (54) je ein Drucksensor (58) zugeordnet sind.

7. Maschine, Motor oder Pumpe, dadurch gekennzeichnet, daß sie mit einem Schalldämpfer (54) und einem Flansch- oder Kupplungsbauteil (52, 56) nach einem der vorhergehenden Ansprüche ausgerüstet ist.

8. Rotations-Vakuumpumpe, dadurch gekennzeichnet, daß sie mit einem Schalldämpfer (54) und einem Flansch- oder Kupplungsbauteil (52, 56) nach einem der Ansprüche 1 bis 6 ausgerüstet ist.

9. Rotationsvakuumpumpe nach Anspruch 8 mit einem Gehäuse (10), das mindestens einen Schöpfraum (11) für den bzw. die Rotoren (4 bzw. 4 bis 9) aufweist und das mit einem Einlaß (29) und einem Auslaß (36) ausgerüstet ist, dadurch gekennzeichnet, daß sich an den Pumpenauslaß (36) ein Flansch- oder Kupplungsbauteil (52, 56) und ein Schalldämpfer (54) nach einem der Ansprüche 1 bis 6 anschließen.

## Claims

1. Silencer (54) having a substantially cylindrical housing, having a central inlet (64) disposed at one end, having one or more decentralized outlet openings (69) at the same end, and having chicanes disposed inside the housing and comprising concentrically arranged tubular cylinders (66) which engage alternately one into the other, are closed at one end and effect a multiple diversion of the gases as they pass from the central inlet (64) to the decentralized outlet (69), characterized in that a flange- or coupling component (52, 56) is provided which has a central through opening (61), into which opens an exhaust gas line (51) communicating with the outlet (36) of a machine or pump (1), and which has a decentralized channel, preferably an annular channel (71) surrounding the through opening (61), to which an ongoing exhaust gas line (53) is connected, that the silencer (54) is detachably fastened to the flange- or coupling component (52, 56) and that the flange- or coupling component (52, 56) carries the silencer in its operating position in such a way that, on the one hand, the outlet sleeve (55) of the machine or pump is connected via the central through opening (61) in the coupling component (56) to the central inlet opening (64) of the silencer (54) and, on the other hand, the decentralized outlet opening(s) (69) of the silencer (54) is (are) connected via the decentralized channel (71) to the ongoing exhaust gas line (53).

2. Silencer according to claim 1, characterized in that a pipe socket (63) with an external thread is associated with the central inlet opening (64) of the silencer (54) and that the central through opening (61) in the flange- or coupling component (52, 56) is equipped with an internal thread.

3. Silencer according to claim 1 or 2, characterized in that a peripheral sealing ring (73) disposed concentrically to the pipe socket (63) is provided for externally sealing off the silencer (54) from the flange- or coupling component (52, 56).

4. Silencer according to one of the preceding claims, characterized in that a pressure sensor (58) is associated with the inlet (64) of the silencer (54).

5. Silencer according to one of the preceding claims, characterized in that an intermediate component (57) for the connection of sensors (58) is disposed in front of the flange- or coupling component (52, 56).

6. Silencer according to claim 4 or 5, characterized in that a respective pressure sensor (58) is associated with the inlet (64) and the outlet (69) of the silencer (54).

7. Machine, motor or pump, characterized in that it is equipped with a silencer (54) and a flange- or coupling component (52, 56) according to one of the preceding claims.

8. Rotary vacuum pump, characterized in that it is equipped with a silencer (54) and a flange- or coupling component (52, 56) according to one of claims 1 to 6.

9. Rotary vacuum pump according to claim 8, with a housing (10) which has at least one suction chamber (11) for the rotor or rotors (4 or 4 to 9) and is equipped with an inlet (29) and an outlet (36), characterized in that a flange- or coupling component (52, 56) and a silencer (54) according to one of claims 1 to 6 are connected to the pump outlet (36).

## Revendications

1. Silencieux (54) ayant un boîtier sensiblement cylindrique, ayant une entrée (64) centrale, agencée sur un côté frontal, ayant une ou plusieurs ouvertures de sortie (69) agencées décentralisées sur le même côté frontal et ayant des chicanes se trouvant à l'intérieur du boîtier, qui consistent en des cylindres tubulaires (66) agencés concentriquement, venant en prise les uns dans les autres alternativement et fermés d'un côté, et qui effectuent une déviation multiple des gaz sur leur trajet de l'entrée (64) centrale à la sortie (69) décentralisée, caractérisé en ce que, une partie constitutive de bride (52) ou une partie constitutive d'accouplement (56) est prévue, laquelle présente une ouverture de passage (61) centrale, dans laquelle débouche un conduit de gaz d'échappement (51) se trouvant en liaison avec la sortie (36) d'une machine ou d'une pompe (1), et laquelle présente un canal agencé décentralisé, de façon préférée un canal annulaire (71) entourant l'ouverture de passage (61), à laquelle est raccordé un conduit de gaz d'échappement (53) conduisant beaucoup plus loin, en ce que le silencieux (54) est fixé amovible à la partie constitutive de bride (52) ou à la partie constitutive d'accouplement (56), et en ce que la partie constitutive de bride (52) ou la partie constitutive d'accouplement (56) porte le silencieux (54), dans sa position d'exploitation, de telle sorte que, d'une part, la tubulure de sortie (55) de la machine ou de la pompe est reliée, par l'intermédiaire de l'ouverture de passage (61) centrale dans la partie d'accouplement (56), avec l'ouverture d'entrée (64) centrale du silencieux (54), et, d'autre part, l'ouverture de sortie ou les ouvertures de sortie (69) décentralisée(s) du silencieux (54) est (sont) reliée(s), par l'intermédiaire du canal (71) agencé décentralisé, avec le conduit d'échappement (53) conduisant plus loin.

2. Silencieux selon la revendication 1, caractérisé en ce que, à l'ouverture d'entrée (64) centrale du silencieux (54) est associée une tubulure (63) ayant un filetage extérieur, et, que l'ouverture de passage (61) centrale dans la partie constitutive de bride (52) ou la partie constitutive d'accouplement (56) est pourvue d'un filetage intérieur.

3. Silencieux selon la revendication 1 ou la revendication 2, caractérisé en ce que, pour l'étanchéité extérieure du silencieux (54) par rapport à la partie constitutive de bride (52) ou la partie constitutive d'accouplement (56), une bague d'étanchéité (73) périphérique, agencée concentriquement à la tubulure (63), est prévue.

4. Silencieux selon une des précédentes revendications, caractérisé en ce que, à l'entrée (64) du silencieux (54) est associé un capteur de pression (58).

5. Silencieux selon une des précédentes revendications, caractérisé en ce que, à la partie constitutive de bride (52) ou à la partie constitutive d'accouplement (56), une partie constitutive intermédiaire (57) est prélogée pour le raccordement de capteurs (58).

6. Silencieux selon la revendication 4 ou la revendication 5, caractérisé en ce que, à l'entrée (64) et à la sortie (69) du silencieux (54), chaque fois, un capteur de pression (58) est associé.

7. Machine, moteur ou pompe, caractérisé(e) en ce que, elle(il) est équipé(e) avec un silencieux (54) et une partie constitutive de bride (52) ou une partie constitutive d'accouplement (56) selon une des précédentes revendications.

8. Pompe à vide rotative, caractérisée en ce que, elle est équipée avec un silencieux (54) et une partie constitutive de bride (52) ou une partie constitutive d'accouplement (56) selon une des revendications 1 à 6.

9. Pompe à vide rotative selon la revendication 8 ayant un corps (10), qui présente au moins une chambre d'aspiration (11) pour le, ou bien les, rotor(s) (4 ou bien 4 à 9), et qui est équipée avec une admission (29) et une sortie (36), caractérisée en ce que, se raccordent à la sortie de pompe (36) une partie constitutive de bride (52) ou une partie constitutive d'accouplement (56) et un silencieux (54) selon une des revendications 1 à 6.
